# EUROPÄISCHE PATENTSCHRIFT

(11) **EP 1 189 794 B1**
(45) Veröffentlichungstag und Bekanntmachung des Hinweises auf die Patenterteilung: **08.09.2004**
(21) Anmeldenummer: 00940325.4
(22) Anmeldetag: 06.06.2000
(51) Int. Cl.: B61D 17/10

(54) **VERFAHREN UND VORRICHTUNG ZUM POSITIONIEREN UND NIVELLIEREN VON AUFLAGERN FÜR DEN FUSSBODENAUFBAU UND FÜR SONSTIGE EINBAUTEILE IN FAHRZEUGEN, INSBESONDERE SCHIENENFAHRZEUGE ZUR PERSONENBEFÖRDERUNG**
METHOD AND DEVICE FOR POSITIONING AND LEVELLING BEARINGS FOR ASSEMBLING THE FLOOR AND FOR OTHER INSTALLATION COMPONENTS IN VEHICLES, IN PARTICULAR, IN RAIL VEHICLES FOR TRANSPORTING PASSENGERS
PROCEDE ET DISPOSITIF POUR POSITIONNER ET METTRE AU NIVEAU DES SUPPORTS POUR LE MONTAGE D'UN REVETEMENT DE SOL ET POUR D'AUTRES ELEMENTS D'INSTALLATION DANS DES VEHICULES, EN PARTICULIER DES VEHICULES SUR RAIL POUR LE TRANSPORT DE PERSONNES

(30) Priorität: 09.06.1999 DE 19927005
(43) Veröffentlichungstag der Anmeldung: 27.03.2002
(73) Patentinhaber: Bombardier Transportation GmbH, 13627 Berlin (DE)
(72) Erfinder: MARTENS, Holger, D-13187 Berlin (DE); ERLER, Gerald, D-16547 Birkenwerder (DE)
(74) Vertreter: Meyer, Hans-Joachim
(86) Internationale Anmeldenummer: PCT/EP2000/005189
(87) Internationale Veröffentlichungsnummer: WO 2000/076824

(56) Entgegenhaltungen:
- DE-A- 4 216 606
- DE-U- 9 306 322

## Beschreibung

Die Erfindung betrifft ein Verfahren zum Positionieren und Nivellieren von Auflagern für den Fußbodenaufbau und für sonstige Einbauteile, wie Untergestelle für Sitze, Schaltschränke und dgl., auf dem Unterboden in Fahrzeugen, insbesondere Schienenfahrzeuge zur Personenbeförderung, bei dem die Auflager in zueinander fluchtenden Reihen auf der von Längsträgern abgestützten Bodenplatte in Längs- und Querrichtung befestigt werden.

Die Erfindung betrifft ferner eine Vorrichtung zum Nivellieren und Positionieren von Auflagern für den Fußbodenaufbau und für sonstige Einbauteile auf dem Unterboden in Fahrzeugen, insbesondere Schienenfahrzeuge zur Personenbeförderung, mit Bodenprofilplatten, auf der die Auflager in Quer- und Längsrichtung angeordnet sind, mit Längsträgern, auf dem die Bodenplatten aufgelagert sind, und mit Seitenwänden.

Aus der DE 44 41 290 C1 ist ein schwingungs- und schalldämmendes elastisch abstützendes Verbindungselement für Fußböden von Schienenfahrzeugen für die Personenbeförderung, insbesondere für einen zweischalig holzfrei aufgebauten Fußboden in Segmentbauweise bekannt, wobei zwischen der Fußbodenplatte und dem Wagenkasten-Untergestell abschnittsweise Verklebungen aufnehmende elastische Zwischenglieder quer zum Wagenkasten-Untergestell angeordnet sind.

Das elastische Verbindungselement ist aus einem quer zum Wagenkasten-Untergestell liegenden, durch die Seitenwandprofile des Wagenkastens in seiner Längsausdehnung begrenzenden Profilkörper mit einer oberhalb auf diesem formschlüssig aufgebrachten elastischen Auflage einerseits und andererseits aus einem abschnittsweise in gleicher Richtung darunterliegenden, auf dem Wagenkasten-Untergestell aufgebrachten elastischen Klebstoffauftrag gebildet wird. Als Auflager für Fußbodenanbauteile wie Sitzgestelle, Haltestangen, Trennwände und Klimaschutzwände sind in Profilkörper plattenförmige Stege eingelassen.
In Längsrichtung des Wagenkasten-Untergestells sind links und rechts von dem elastischen Klebstoffauftrag liegende elastische Distanzstreifen angeordnet, die sowohl den für die Verklebung erforderlichen Abstand zwischen dem Profilkörper und dem Wagenkasten-Untergestell herstellen als auch eine ausnivellierte Ebene für den anschließenden Fußbodenaufbau bilden.
Eine leiterförmig aufgebaute Fußbodenuntergestellsektion ist zwischen zwei Türbereichen auf dem Unterboden aufgeklebt. Die Sektion ist vorgefertigt und wird nach der Wagenkastenfertigung auf dem vorgesehenen Fußbodenbereich positioniert und mittels der elastischen Distanzstreifen nivelliert. Die Fußbodenuntergestellsektion besteht aus Längsstreben und Querstreben, die die Sitzgestelle aufnehmen.
Auch bei dieser bekannten Lösung liegt zwischen der Fußbodenplatte und dem auf dem Distanzstreifen aufliegenden Profilkörper eine elastische Auflage aus Gummi mit zur Fußbodenplatte hin weisenden Erhöhungen und Vertiefungen, die um einen Ausgleich von Höhentoleranzabweichungen unterschiedlich dimensioniert sein muß.

Durch die beim Rohbau im Bodenbereich auftretenden Bauabweichungen sind die Höhentoleranzen von Auflagerpunkt zu Auflagerpunkt der Fußbodenplatte unterschiedlich, so daß ein individueller Ausgleich der Toleranzen nur mit einem sehr hohen Aufwand möglich wird.

Zusätzlich ist dieser bekannte Stand der Technik mit dem Nachteil behaftet, daß die Fußbodenuntergestellsektion im Fahrzeug verbleibt und die Auflager in Querrichtung sehr genau positioniert werden müssen. Die Klebstoffverwendung ist außerdem aufwendig und teuer.
Der Ausgleich der Wagenkastenunebenheiten für die Schaffung einer einnivellierten Ebene zum anschließenden Fußbodenaufbau ist deshalb umständlich und aufwendig in der Montage.

Des weiteren ist aus der DE 196 12 580 C1 ein Verfahren zur Positionierung von An- und Ausbauteilen an den Großsektionen eines in Modulbauweise hergestellten Schienenfahrzeuges bekannt, bei dem beispielsweise am Untergestellmodul eines Nahverkehrs-Schienenfahrzeuges die Großsektionen nach einem Maßbezugssystem mit antastbaren Maßbezugspunkten aus Einzelteilen zusammengefügt werden. Diese Maßbezugspunkte werden zunächst mit passiven Reflektoren ausgerüstet und anschließend ein Laserprojektor nach den Maßbezugspunkten vorpositioniert.
Auch bei diesem bekannten Stand der Technik bleiben die zuvorerwähnten Nachteile bestehen, denn eine Einnivellierung der Aufbauebene und ein Ausgleich der Rohbautoleranzen ist mit dieser Lösung nicht beabsichtigt.

Bei diesem Stand der Technik liegt der Erfindung die Aufgabe zugrunde, das Positionieren und Nivellieren von Auflagern und Einbauteilen für den anschließenden Fußbodenaufbau derart zu verbessern, das die Positionierung der Auflager und Einbauteile bei hoher Genauigkeit vereinfacht und zugleich die Rohbauabweichungen zeitsparend und montagefreundlich für eine nivellierte, absatzfreie Bezugsedene zum Fußbodenaufbau ausgeglichen werden können.

Diese Aufgabe wird durch ein Verfahren der eingangs genannten Art mit den kennzeichnenden Merkmalen des Anspruches 1 und durch eine Vorrichtung nach Anspruch 4 gelöst. Vorteilhafte Ausgestaltungen sind den Unteransprüchen entnehmbar.

Mit dem erfindungsgemäßen Verfahren wird eine einfaches, zeitsparendes und montagefreundliches Positionieren der Auflager und der Einbauteile in vorbestimmter Lage auf dem Unterboden von Schienenfahrzeugen präzise ermöglicht. Durch die an den Längsträgern der Wagenkastenkonstruktion fixierte Auflage- bzw. Bezugsfläche, die über die gesamte Wagenlänge auf gleichbleibendem Höhenniveau verläuft, ist eine exakte Bezugsebene für den erfindungsgemäßen Meßrahmen vorgegeben. Der Meßrahmen lagert mit seinen stirnseitigen Querstreben beidseitig auf den Auflageflächen pratzenartig auf und überspannt den Unterboden quer zur Längsrichtung. Dadurch ist gewährleistet, daß die Längsstreben und die Querstreben des Meßrahmens eine definierte Lage zum Unterboden einnehmen und ein exaktes Einmessen und Ausrichten der zu montierenden Auflager bzw. Einbauteile gleichsam als Meßlineale ermöglichen. Von besonderem Vorteil ist, daß das Höhenniveau der Längs- und Querstreben in Bezug auf den Unterboden ebenfalls festliegt, so daß für jedes zuvor positionierte Auflager das Höhenniveau von der vom Meßrahmen überspannten Nivellierebene bestimmt werden kann. Somit liegt bei jedem Auflager dasjenige Höhenmaß fest, welches notwendig ist, um eine einnivellierte Bezugsebene für den anschließenden Fußbodenaufbau zu erreichen.
Der Höhenausgleich der festgestellten Toleranzabweichungen von dieser virtuellen Nivellierebene erfolgt von Auflager zu Auflager durch Einstecken elastischer Ausgleichelemente mit an die Abweichungen entsprechend angepaßter Stärke, so daß problemlos die nivellierte Bezugsebene für den Fußbodenaufbau entsteht.
Die mit der Erfindung erzielten Vorteile bestehen demzufolge darin, daß die Montagezeiten verkürzt werden können, die Fertigungskosten gesenkt und ein individueller Höhenausgleich der Toleranzabweichungen über die Wagenkastenlänge und -breite möglich wird. Die Fußbodenplatte aus Holz öder Aluminium kann dadurch absatzfrei und durchgängig auf die in einer Bezugsebene einnivellierten Auflager aufgelegt werden.

Ein Ausführungsbeispiel der Erfindung ist nachstehend anhand der Zeichnungen veranschaulicht.

Es zeigt:
- Fig. 1: eine Draufsicht auf eine zwischen zwei Türen eingelegte erfindungsgemäße Vorrichtung,
- Fig. 2: einen Schnitt quer zur Linie B-B der Fig. 1, bei der die Querstreben als Pratzen ausgebildet sind, die auf den Auflageflächen aufsetzen und
- Fig. 3: einen Schnitt quer Linie B-B der Fig. 1, bei der die Querstreben als Pratzen ausgebildet sind, die unter die Längsträger fassen.

In Fig. 1 ist die auf mit Auflageflächen 7 versehenen Längsträgern 1 eines Wagenkastens zwischen zwei Türen eingesetzte erfindungsgemäße Vorrichtung gezeigt. Sie setzt sich aus Längsstreben **2, 3** und profilierten Querstreben **4, 5** und **6** zusammen und bildet einen Meßrahmen **8.** Die Auflageflächen **7** verlaufen entlang der Längsträger **1** über die gesamte Wagenkastenlänge. Die Enden der stirnseitigen Querstreben **4** und **6** liegen auf diesen Auflageflächen **7** pratzenartig auf und überspannen den aus Bodenprofilplatten bestehenden Unterboden **9** des Wagenkastens über seine gesamte Breite. An den Bodenprofilplatten **10** sind in aufragenden Haltestegen **11** elastische Profilleisten **12** mit eingesetzten Halteprofilen **13** in Längsrichtung **L** klemmend gehalten (siehe Fig. 2 und 3). An den einzelnen Halteprofilen **13** werden Ausgleichselemente **14** befestigt. Profilleisten **12**, Halteprofile **13** und Ausgleichselemente **14** bilden Auflager **15**, die in Längsrichtung **L** und Querrichtung **Q** auf dem Unterboden Fluchten bilden.
Die Längsstreben **2** und **3** verlaufen parallel, die Querstreben **4**, **5** und **6** senkrecht zu den Längsträgern **1**. Die Auflageflächen **7** befinden sich nach Fig. 2 in einem ausreichenden Höhenniveau über dem Unterboden **9**, so daß der Meßrahmen **8** in Bezug zum Unterboden eine genau definierte Bezugsebene **BE** sowohl in Längsrichtung **L** und Querrichtung **Q** als auch zum Abstand **H** zwischen Auflagefläche **7** und Unterboden **9** einnimmt. Die Auflager **15** werden entlang der zugleich als

Meßlineale und Anschlag dienenden Längsstreben **2** und **3** in Längsrichtung **L** in erforderlichen Abständen **A** voneinander positioniert und ausgerichtet. Die Positionierung der Auflager **15** in Querrichtung **Q** erfolgt mittels der Querstreben **4, 5** und **6**. Die Auflager **15** nehmen nach der Positionierung auf den Bodenprofilplatten **10** eine exakt definierte Lage ein.
Von den Bezugsebene **BE** des Meßrahmens **8** wird nunmehr für jedes Auflager **15** das Höhenniveau **HN** ermittelt und die Rohbautoleranzabweichung **ΔH** von der Bezugsebene **BE** bestimmt. Entsprechend der festgestellten Toleranzabweichung Δ**H** werden auf den einzelnen Halteprofilen **13** elastische Ausgleichselemente **14** formschlüssig befestigt. Die Ausgleichselemente **14** haben dazu eine unterschiedliche Stärke und bestehen aus Gummi.

Die sonstigen Einbauteile wie Untergestelle für Sitze oder Schaltschränke lagern auf höhenausgleichenden elastischen Auflagern **16**, deren Position und Höhenniveau ebenfalls mittels der Längsstreben **2** bzw. **3** und Querstreben **4, 5** und **6** bestimmt und festgelegt wird.
Die Auflager **15** für den Fußbodenaufbau und die Auflager **16** für die sonstigen Einbauteile erreichen somit eine exakt aufeinander abgestimmte Höhe, die die durch den Meßrahmen **8** definierte Bezugsebene **BE** erreicht.
Das Einnivellieren der Auflager **15** und **16** setzt sich sektionsweise, beispielsweise von Mitte Tür bis Mitte Tür, im Wagenkasten fort, da die Wagenkastendurchbiegung in Fahrzeuglängsrichtung vernachlässigbar klein ist. Es entsteht eine exakt einnivellierte Bezugsebene **BE** für den Fußbodenaufbau und die Komplettierung ohne Absätze.
Die Variante, daß die stirnseitigen Querstreben **4** und **6** unter die Längsträger **1** fassen, ist in Fig. 3 dargestellt. In diesem Fall ist die Bezugsfläche **7** an der Unterseite des Längsträgers **1** festgelegt.

### Liste der Bezugszeichen:

- **1**: Längsträger
- **2, 3**: Längsstreben
- **4, 5, 6**: Querstreben
- **7**: Auflagefläche bzw. Bezugsfläche
- **8**: Meßrahmen
- **9**: Unterboden
- **10**: Bodenprofilplatte
- **11**: Haltestege
- **12**: elastische Profilleiste
- **13**: Halteprofil
- **14**: Ausgleichselemente
- **15**: Auflager für Fußbodenaufbau
- **16**: Auflager für sonstige Einbauteile
- **A**: Abstand der Auflager
- **BE**: Bezugsebene
- **H**: Abstand Auflage- bzw. Bezugsfläche-Unterboden
- **HN**: Höhenniveau
- **ΔH**: Rohbautoleranzabweichung
- **L**: Längsrichtung
- **Q**: Querrichtung

## Patentansprüche

1. Verfahren zum Positionieren und Nivellieren von Auflagern für den Fußbodenaufbau und für sonstige Einbauteile, wie Untergestelle für Sitze, Schaltschränke und dgl., auf dem Unterboden in Fahrzeugen, insbesondere Schienenfahrzeuge zur Personenbeförderung, bei dem die Auflager für den Fußbodenaufbau in zueinander fluchtenden Reihen auf der von Längsträgern gestützten Bodenprofilplatte in Längs- und Querrichtung befestigt werden,
**dadurch gekennzeichnet,**
**daß** von einer Auflage- bzw. Bezugfläche **(7)** ein eine virtuelle horizontale Bezugsebene **(BE)** bildender Meßrahmen **(8)** sektionsweise über die Breite des Fahrzeuges aufgespannt wird, mit dem die Auflager **(15;16)** in ihrer Lage exakt positioniert werden und das Höhenniveau **(HN)** eines jeden positionierten Auflagers **(15;16)** in Bezug zur Bezugsebene **(BE)** festgestellt und dessen Abweichung von der Bezugsebene **(BE)** durch Ausgleichselemente **(14)** ausgeglichen wird, und daß anschließend der Meßrahmen **(8)** in die nächste Sektion zur Nivellieren der Auflager **(15;16)** eingesetzt wird.

2. Verfahren nach Anspruch 1,
**dadurch gekennzeichnet,**
**daß** als Ausgleichselemente **(14)** Gummielemente in unterschiedlicher Stärke verwendet werden.

3. Verfahren nach Anspruch 1,
**dadurch gekennzeichnet,**
**daß** der Meßrahmen **(8)** vorzugsweise zwischen zwei Türbereichen aufgespannt wird.

4. Vorrichtung zum Positionieren und Nivellieren von Auflagern für den Fußbodenaufbau und für sonstige Einbauteile, wie Untergestelle für Sitze, Schaltschränke und dgl., auf dem Unterboden in Fahrzeugen, insbesondere Schienenfahrzeuge zur Personenbeförderung, zur Durchführung des Verfahrens nach 1, mit einer starren Bodenprofilplatte, auf der die Auflager in Quer- und Längsrichtung angeordnet sind, mit Längsträgern und Seitenwänden,
**dadurch gekennzeichnet,**
**daß** an den Längsträgern **(1)** oder Seitenwänden in Fahrzeuglängsrichtung verlaufende Auflage- bzw. Bezugsflächen **(7)** festgelegt sind, denen ein aus Längsstreben **(2,3)** und Querstreben **(4,5,6)** zusammengesetzter, den Unterboden überspannender Meßrahmen **(8)** zugeordnet ist, wobei die Längs- und Querstreben **(2,3,4,5,6)** als Meßlineale zur Positionierung und als Anschlag für die Auflager **(15,16)** in der positionierten Lage und als Bezugsebene **(BE)** zum Feststellen des Höhenniveaus **(HN)** der Auflager **(15,16)** ausgebildet sind.

5. Vorrichtung nach Anspruch 4,
**dadurch gekennzeichnet,**
**daß** die Enden der stirnseitigen Querstreben **(4,6)** als Pratzen ausgebildet sind, die auf den Auflageflächen **(7)** aufsetzend angeordnet sind.

6. Vorrichtung nach Anspruch 4,
**dadurch gekennzeichnet,**
**daß** die Enden der stirnseitigen Querstreben **(4,6)** als Pratzen ausgebildet sind, die unter die Längsträger **(1)** fassen.

7. Vorrichtung nach Anspruch 4,
**dadurch gekennzeichnet,**
**daß** die Längs- und Querstreben **(2,3,4,5,6)** jeweils mit einer Meßskala versehen sind.

## Claims

1. Method for positioning and leveling of bearings for the floor construction and for other installation components, such as subframes for seats, instrumentation and equipment cabinets and the like, on the subfloor in vehicles, in particular railway vehicles for transporting passengers, in which the bearings for the floor construction are fastened in the longitudinal and transverse direction in rows that are aligned with one another on the bottom plate which is supported by longitudinal girders,
**characterized by** the fact that a reference frame (8) forming a horizontal virtual reference plane (BE) is mounted onto a bearing or reference plane (7) section by section across the width of the vehicle, by means of which reference frame the bearings (15; 16) can be accurately positioned and the level of the height (HN) of each positioned bearing (15; 16) can be determined with reference to the reference plane (BE), and its variance from the reference plane (BE) can be equalized by equalizing elements (14), and that the reference frame (8) is then placed in the next section for leveling of the bearings (15; 16).

2. Method according to Claim 1,
**characterized by** the fact that rubber elements of different thicknesses are used as the equalizing elements (14).

3. Method according to Claim 1,
**characterized by** the fact that the reference frame (8) is preferably mounted between two door areas.

4. Device for the positioning and leveling of bearings for the floor construction and for other installation components, such as subframes for seats, instrumentation and equipment cabinets and the like, on the subfloor in vehicles, in particular railway vehicles for the transport of passengers, for the performance of the method according to Claim 1, with a rigid bottom profile plate on which the bearings are arranged in the transverse and longitudinal direction with longitudinal girders and side walls,
**characterized by** the fact that bearing or reference surfaces (7) that run along the longitudinal girders (1) or side walls in the longitudinal direction of the vehicle are defined, with which is associated a reference frame (8) that is made up of longitudinal struts (2, 3) and transverse struts (4, 5, 6) and bridges over the subfloor, whereby the longitudinal and transverse struts (2, 3, 4, 5, 6) are realized in the form of measurement rules for positioning of the bearings (15, 16) and as stops for the bearings (15, 16) in the determined position and as a reference plane (BE) for the determination of the level of the height (HN) of the bearings (15, 16).

5. Device according to Claim 4,
**characterized by** the fact that the ends of the end-side transverse struts (4, 6) are realized in the form of claws that are placed on the bearing surfaces (7).

6. Device according to Claim 4,
**characterized by** the fact that the ends of the end-side transverse struts (4, 6) are realized in the form of claws that grip the underside of the longitudinal girders (1).

7. Device according to Claim 4,
**characterized by** the fact that the longitudinal and transverse struts (2, 3, 4, 5, 6) are each provided with a measurement scale.

## Revendications

1. Procédé de positionnement et de mise à niveau de supports pour la construction de planchers et pour d'autres pièces de montage, telles que des bases pour sièges, armoires de distribution et similaires, sur le bas de caisse de véhicules, notamment de véhicules ferroviaires pour le transport de personnes, dans lequel les supports pour la construction de planchers sont fixés dans des rangées alignées les unes par rapport aux autres sur la plaque profilée de sol supportée par des longerons dans la direction longitudinale et transversale,
**caractérisé en ce qu'**un cadre de mesure (8) formant un plan de référence horizontal virtuel (BE) est monté par sections sur toute la largeur du véhicule par une surface d'appui ou de référence (7), cadre avec lequel les supports (15 ; 16) sont positionnés exactement dans leur position et le niveau en hauteur (HN) d'un support positionné à chaque fois (15 ; 16) est déterminé par rapport au plan de référence (BE) et son écart par rapport au plan de référence (BE) est compensé par des éléments de compensation (14), et **en ce qu'**ensuite le cadre de mesure (8) est utilisé dans la section suivante en vue de la mise à niveau des supports (15 ; 16).

2. Procédé selon la revendication 1,
**caractérisé en ce que** des éléments en caoutchouc d'épaisseur différente sont utilisés en tant qu'éléments de compensation (14).

3. Procédé selon la revendication 1,
**caractérisé en ce que** le cadre de mesure (8) est de préférence monté entre deux régions de porte.

4. Dispositif de positionnement et de mise à niveau de supports pour la construction de planchers et pour d'autres pièces de montage, telles que des bases pour sièges, armoires de distribution et similaires, sur le bas de caisse de véhicules, notamment de véhicules ferroviaires pour le transport de personnes, en vue de la réalisation du procédé selon 1, avec une plaque profilée de sol rigide, sur laquelle les supports sont disposés dans la direction transversale et longitudinale, avec des longerons et des parois latérales,
**caractérisé en ce que** des surfaces d'appui ou de référence (7) s'étendant dans la direction longitudinale du véhicule sont fixées sur les longerons (1) ou les parois latérales, surfaces auxquelles est associé un cadre de mesure (8) composé d'entretoises longitudinales (2, 3) et d'entretoises transversales (4, 5, 6) et dépassant le bas de caisse, les entretoises longitudinales et transversales (2, 3, 4, 5, 6) étant réalisées en tant que règles de mesure en vue du positionnement et en tant que butée pour les supports (15, 16) dans la position positionnée et en tant que plan de référence (BE) en vue de déterminer le niveau en hauteur (HN) des supports (15, 16).

5. Dispositif selon la revendication 4,
**caractérisé en ce que** les extrémités des entretoises transversales du côté frontal (4, 6) sont réalisées en tant que griffes qui sont disposées de manière empilée sur les surfaces d'appui (7).

6. Dispositif selon la revendication 4,
**caractérisé en ce que** les extrémités des entretoises transversales du côté frontal (4, 6) sont réalisées en tant que griffes qui s'engagent sous les longerons (1).

7. Dispositif selon la revendication 4,
**caractérisé en ce que** les entretoises longitudinales et transversales (2, 3, 4, 5, 6) sont à chaque fois pourvues d'une échelle de mesure.
